# EUROPÄISCHE PATENTSCHRIFT

(11) **EP 0 576 053 B1**
(45) Veröffentlichungstag und Bekanntmachung des Hinweises auf die Patenterteilung: **31.01.1996**
(21) Anmeldenummer: 93201455.8
(22) Anmeldetag: 21.05.1993
(51) Int. Cl.: F26B 25/00

(54) **Verfahren zum Trocknen wasserhaltiger Feststoffe im Wirbelbett**
Process for drying aqueous solids in a fluidized bed
Procédé pour le séchage de solides aqueux dans un lit fluidisé

(30) Priorität: 26.06.1992 DE 4220953
(43) Veröffentlichungstag der Anmeldung: 29.12.1993
(73) Patentinhaber: METALLGESELLSCHAFT AG, D-60015 Frankfurt (DE)
(72) Erfinder: Weiss, Hans-Jürgen, Dr., W-6370 Oberursel (DE)

(56) Entgegenhaltungen:
- EP-A- 0 203 059
- DE-A- 2 837 309
- DE-A- 3 017 778
- DE-A- 3 943 366
- US-A- 3 258 846
- US-A- 3 654 705
- US-A- 4 171 243
- US-A- 4 715 965

## Beschreibung

Die Erfindung betrifft ein Verfahren zum Trocknen eines wasserhaltigen Feststoffes in einem Wirbelbett, das durch mindestens eine Wärmetauscher-Einrichtung indirekt beheizt wird, dabei zieht man aus dem Wirbelbett wasserdampfreiche, Verunreinigung enthaltende Brüden ab und leitet einen Teil der Brüden als Wirbelmedium durch das Wirbelbett, den Rest oder einen weiteren Teil der Brüden kühlt man unter Bildung von die Verunreinigungen enthaltendem Brüdenkondensat ab. Bei dem zu trocknenden Feststoff kann es sich z.B. um Kohle, Braunkohle, Torf, einen wasserhaltigen Abfallstoff oder Schlamm handeln.

Ein Verfahren dieser Art ist im deutschen Patent 29 01 723 und im dazu korrespondierenden US-Patent 4 295 281 sowie im deutschen Patent 36 44 806 und in der deutschen Offenlegungsschrift 39 43 366 beschrieben. Bei diesem Verfahren entsteht zwangsläufig ein Brüdenkondensat, das gewisse Verunreinigungen enthält, so daß das Kondensat zumeist nicht direkt in den Vorfluter einer Kanalisation geleitet werden kann.

Der Erfindung liegt die Aufgabe zugrunde, das beim eingangs genannten Verfahren entstehende Brüdenkondensat auf einfache und wirksame Weise ausreichend zu reinigen. Erfindungsgemäß geschieht dies dadurch, daß man mindestens einen Teil des Brüdenkondensats in einer Reinigungszone mit gas- oder dampf förmigem Strippmedium in direkten Kontakt bringt und aus der Reinigungszone teilweise gereinigtes Kondensat und die Verunreinigungen enthaltendes Strippmedium abzieht.

Das erfindungsgemäße Verfahren der Reinigung des Brüdenkondensats kann auf verschiedene Weise ausgestaltet werden. Es ist besonders zweckmäßig, als Strippmedium Wasserdampf zu verwenden. Dabei kann es sich empfehlen, das Kondensat mit einer Temperatur, die 0 bis 10°C unter der Siedetemperatur liegt, in die Reinigungszone zu leiten. Dadurch kann die Menge des als Strippmedium eingesetzten Wasserdampfs niedrig und z.B. im Bereich von 1 bis 10 Gew.% der Kondensatmenge gehalten werden.

Um das Brüdenkondensat beim Eintritt in die Reinigungszone in der Nähe der Siedetemperatur zu halten, kann es ferner zweckmäßig sein, das heiße Kondensat in die Reinigungszone hinein zu entspannen. Hierbei stellt sich die dem Entspannungsdruck entsprechende Siedetemperatur automatisch ein. Dies führt zu einer Teilverdampfung und dadurch zum teilweisen Strippen des Kondensats.

Bei einer weiteren Verfahrensvariante erzeugt man das Strippmedium, Wasserdampf, durch Aufkochen und Verdampfen von Brüdenkondensat in der Reinigungszone selbst.

Die Kondensation der Brüden kann unter Überdruck (z.B. 1,5 bis 10 bar) im Trocknungsverfahren selbst erfolgen, wie es im deutschen Patent 36 44 806 beschrieben ist. Es ist aber auch möglich, das zu reinigende Brüdenkondensat außerhalb des Trocknungsverfahrens bei etwa Atmosphärendruck (d.h. etwa dem Druck, mit dem die Brüden das Wirbelbett verlassen) oder aber bei einem Druck von 0,01 bis 0,5 bar, z.B. nach Entspannung in einer Kondensationsturbine, zu erzeugen.

Ausgestaltungsmöglichkeiten des Verfahrens werden mit Hilfe der Zeichnung erläutert. Es zeigt
Fig. 1 das Fließschema einer ersten Verfahrensvariante,
Fig. 2 das Fließschema einer zweiten Verfahrensvariante und
Fig. 3 eine Abwandlung des Verfahrens der Fig. 2.

Gemäß Fig. 1 werden die wasserhaltigen, zu trocknenden Feststoffe durch die Leitung (1) einem Reaktor (2) aufgegeben, in welchem sich ein Wirbelbett (3) befindet. Im Bereich des Wirbelbettes (3) ist eine Wärmetauscher-Einrichtung (4) angeordnet, die von einem Heizmedium durchströmt wird. Wirbelmedium tritt durch Rohrleitungen (5) aus, die einen Düsenrost bilden. Bei dem Wirbelmedium, das in der Leitung (6) herangeführt wird, handelt es sich um einen Teil der wasserdampfreichen Brüden, die bei der Trocknung des Feststoffes im Wirbelbett (3) entstehen.

Feststoffe enthaltende Brüden verlassen das Wirbelbett (3) durch den Kanal (9) und gelangen zunächst zu einer Entstaubungseinrichtung (10), z.B. ein Elektrofilter oder ein Schlauchfilter. Die darin abgeschiedenen Feststoffe werden durch die Leitung (11) zurück in das Wirbelbett (3) geführt oder durch die Leitung (11a) abgeführt. Die weitgehend entstaubten Brüden verlassen die Entstaubungseinrichtung (10) durch die Leitung (12) und werden auf die Leitungen (13) und (14) aufgeteilt. Die Brüden der Leitung (13) führt man durch das Gebläse (15) und die Leitung (6) als Wirbelmedium zurück in den Reaktor (2).

Für die restlichen Brüden in der Leitung (14) bietet es sich an, ihren Wärmeinhalt auszunutzen. Beim Verfahren der Fig. 1 leitet man diese Brüden durch die Leitung (17) zu einem Verdichter (16), der vorzugsweise mehrstufig ausgebildet ist. Durch Wassereinspritzung durch die Leitung (20) stellt man in den verdichteten Brüden der Leitung (21) Sattdampfbedingungen ein. Diese verdichteten Brüden dienen als Heizmedium und werden durch die Leitung (21) der Wärmetauscher-Einrichtung (4) zugeführt, wobei die Brüden beim Durchströmen durch die Wärmetauscher-Einrichtung mindestens teilweise kondensieren. Dabei dient die freigesetzte Kondensationswärme als wirksame Energiequelle zum indirekten Erhitzen des Wirbelbettes (3). Weitgehend getrocknetes Feststoffmaterial rutscht zwischen den Röhren (5) hindurch nach unten in die Sammelkammer (2a) des Reaktors (2) und wird durch das Dosierorgan (23) abgezogen.

Das die Wärmeaustauscher-Einrichtung (4) in der Leitung (25) verlassende Brüdenkondensat enthält verschiedenartige Verunreinigungen. Um dieses Kondensat mindestens teilweise zu reinigen, gibt man es einer Strippkolonne (26) auf, die z.B. Böden oder Füllkörper enthält. In den unteren Bereich der Kolonne (26) speist man durch die Leitung (27) ein gas- oder dampfförmiges Strippmedium ein. Als Strippmedium ist Wasserdampf dann empfehlenswert, wenn das durch die Leitung (25) in die Kolonne (26) geführte Kondensat eine Temperatur aufweist, die 0 bis 10°C und vorzugsweise höchstens 5°C unter der Siedetemperatur liegt. Dadurch wird in der Kolonne (26) nur wenig des als Strippmedium benutzten Wasserdampfs dadurch verbraucht, daß dieser Wasserdampf in der Kolonne (26) kondensiert.

Anstatt von einer Fremdquelle Wasserdampf als Strippmedium heranzuführen, kann man den Wasserdampf auch durch indirekt beheiztes Aufkochen des Brüdenkondensats selbst erzeugen. Das Aufkochen und Verdampfen von Brüdenkondensat kann z.B. im unteren Bereich der Strippkolonne (26) oder außerhalb erfolgen.

Weitgehend gereinigtes Kondensat verläßt die Kolonne (26) in der Leitung (28) und kann z.B. in einen Vorfluter geleitet werden. Das Verunreinigungen enthaltende Strippmedium zieht man am Kopf der Kolonne (26) durch die Leitung (29) ab und entsorgt es z.B. durch thermische Behandlung insbesondere in einer Verbrennungsanlage. Eine andere Möglichkeit besteht darin, das in der Leitung (29) abgezogene Strippmedium zum Reinigen über Aktivkohle oder Aktivkoks zu leiten. Wenn als Strippmedium Wasserdampf verwendet wurde, kann man den gereinigten Wasserdampf im Trocknungsverfahren weiterverwenden, z.B. als Wirbelmedium. Alternativ kann das verunreinigte Strippmedium auch kondensiert und das Kondensat durch Verteilen auf das getrocknete Feststoffmaterial entsorgt werden.

In Fig. 2 ist wieder der Reaktor (2) mit dem Wirbelbett (3) und der Wärmetauscher-Einrichtung (4) dargestellt, um die in der Leitung (1) herangeführten wasserhaltigen Feststoffe zu trocknen. Wasserarme Feststoffe werden in der Leitung (24) abgezogen. Soweit gleiche Bezugsziffern verwendet sind, gelten auch hier die bereits zusammen mit Fig. 1 gegebenen Erläuterungen. Das Heizmedium, das man der Wärmetauscher-Einrichtung durch die Leitung (30) zuführt, sind nunmehr nicht verdichtete Brüden, sondern z.B. Fremddampf oder Thermoöl. Entstaubte Brüden werden durch die Leitung (31) zu einer Entspannungsturbine (32) geführt, der ein Kondensator (33) nachgeschaltet ist. Die Turbine (32) dient bevorzugt der Erzeugung elektrischer Energie. Das aus dem Kondensator (33) kommende Brüdenkondensat gelangt durch die Leitung (34) in die Strippkolonne (26), der man Strippmedium, insbesondere Wasserdampf, durch die Leitung (27a) zuführt. Bei diesem Strippmedium kann es sich um einen Teilstrom der entstaubten Brüden handeln. Zumindest teilweise gereinigtes Kondensat verläßt die Kolonne (26) in der Leitung (28) und Verunreinigungen enthaltendes Strippmedium zieht man in der Leitung (29) über eine Vakuumpumpe (37) ab.

Fig. 3 zeigt eine Abwandlung des Verfahrens der Fig. 2, wobei die Kolonne (26) etwa unter Atmosphärendruck betrieben wird. Die entstaubten Brüden aus den Leitungen (12) und (31) werden gemäß Fig. 3 zu einer Kondensationseinrichtung (36) geführt, wobei die frei werdende Kondensationswärme beliebig genutzt wird. Das gebildete Brüdenkondensat gelangt über die Leitung (34) zum Reinigen in die Strippkolonne (26), der man Strippmedium, z.B. Wasserdampf, durch die Leitung (27) zuführt.

### Beispiel

In einem in Fig. 2 dargestellten Wirbelbett-Trockner (2) werden durch die Leitung (1) 100 t/h Braunkohle mit Korngrößen etwa unterhalb von 8 mm und mit einer Rohfeuchte von 62,3 Gew.% aufgegeben. Als Heizmedium dienen 73,5 t/h Sattdampf mit einer Temperatur von 160°C und einem Druck von 6 bar, der durch die Leitung (30) in die Wärmetauscher-Einrichtung (4) geleitet wird, wo der Wasserdampf kondensiert. Hierbei wird die für die Trocknung benötigte Wärme an das Wirbelbett (3) abgegeben, welches auf etwa 105°C aufgeheizt wird.

Aus dem Trockner werden durch die Leitung (24) 43,8 t/h Trockenbraunkohle mit einer Restfeuchte von 14 Gew.% und 155,6 t/h Brüden durch den Kanal (9) abgezogen. Nach ihrer Entstaubung im Elektrofilter (10) werden pro Stunde 99,4 t als Teilstrom der Brüden über Leitung (13), Gebläse (15) und Leitung (6) in den Wirbelbett-Trockner als Wirbeldampf zurückgeführt. Die restlichen 56,2 t/h Brüden werden, wie in Fig. 3 dargestellt, durch die Leitung (31) einer Kondensationseinrichtung (36) zugeführt, wo die Brüden unter Abgabe ihrer Kondensationswärme bei etwa 100°C kondensiert werden.

Der chemische Sauerstoffbedarf (CSB) des Brüdenkondensats in Leitung (34) liegt bei 110 mg O₂/l. Durch Strippen mit 1 t/h Niederdruck-Sattdampf aus der Leitung (27) wird das Brüdenkondensat in der Strippkolonne (26), welche 12 Böden aufweist, auf einen CSB von 50 mg O₂/l gereinigt, so daß es in einen Vorfluter gegeben werden kann. Über die Leitung (29) wird 1 t/h verunreinigter Strippdampf aus der Kolonne mit einem CSB von 3,37 g O₂/l abgezogen und verbrannt.

## Patentansprüche

1. Verfahren zum Trocknen eines wasserhaltigen Feststoffes in einem Wirbelbett, das durch mindestens eine Wärmetauscher-Einrichtung indirekt beheizt wird, dabei zieht man aus dem Wirbelbett wasserdampfreiche, Verunreinigungen enthaltende Brüden ab und leitet einen Teil der Brüden als Wirbelmedium durch das Wirbelbett, den Rest oder einen weiteren Teil der Brüden kühlt man unter Bildung von, die Verunreinigungen enthaltendem Brüdenkondensat ab, dadurch gekennzeichnet, daß man mindestens einen Teil des Brüdenkondensats in einer Reinigungszone mit gas oder dampfförmigem Strippmedium in direkten Kontakt bringt und aus der Reinigungszone teilweise gereinigtes Kondensat und die Verunreinigungen enthaltendes Strippmedium abzieht.

2. Verfahren nach Anspruch 1, dadurch gekennzeichnet, daß als Strippmedium in der Reinigungszone Wasserdampf verwendet wird.

3. Verfahren nach Anspruch 1 oder 2, dadurch gekennzeichnet, daß man das Strippmedium durch Aufkochen und Verdampfen von Brüdenkondensat in der Reinigungszone erzeugt.

4. Verfahren nach einem der Ansprüche 1 bis 3, dadurch gekennzeichnet, daß das Brüdenkondensat mit einer Temperatur, die 0 bis 10°C unter der Siedetemperatur liegt, in die Reinigungszone geleitet wird.

5. Verfahren nach einem der Ansprüche 2 bis 4, dadurch gekennzeichnet, daß die Menge an Wasserdampf, die in die Reinigungszone geleitet wird, 1 bis 20 Gew.% der Kondensatmenge entspricht.

6. Verfahren nach einem der Ansprüche 1 bis 5, dadurch gekennzeichnet, daß das Brüdenkondensat in die Reinigungszone hinein entspannt wird.

7. Verfahren nach einem der Ansprüche 1 bis 6, dadurch gekennzeichnet, daß das Verunreinigungen enthaltende, aus der Reinigungszone abgezogene Strippmedium einer thermischen Behandlung unterzogen wird.

8. Verfahren nach einem der Ansprüche 1 bis 6, dadurch gekennzeichnet, daß das Verunreinigungen enthaltende, aus der Reinigungszone abgezogene Strippmedium über Aktivkohle oder Aktivkoks gereinigt wird.

9. Verfahren nach einem der Ansprüche 1 bis 6, dadurch gekennzeichnet, daß man das Verunreinigungen enthaltende, aus der Reinigungszone abgezogene Strippmedium kondensiert und das so gebildete Kondensat dem getrockneten Feststoff zumischt.

10. Verfahren nach Anspruch 8, dadurch gekennzeichnet, daß das über Aktivkohle oder Aktivkoks gereinigte Strippmedium Wasserdampf ist, den man in das Trocknungsverfahren leitet.

## Claims

1. A process for drying a solid which contains water in a fluidised bed which is indirectly heated by at least one heat exchanger device, wherein vapours which are rich in water vapour and which contain impurities are taken off from the fluidised bed and part of the vapours is passed as a fluidising medium through the fluidised bed, and the remainder or a further part of the vapours is cooled with the formation of a vapour condensate containing the impurities, characterised in that at least part of the vapour condensate is brought into direct contact with a stripping medium in gaseous or vapour form in a purification zone, and partially purified condensate and stripping medium which contains the impurities is taken off from the purification zone.

2. A process according to claim 1, characterised in that water vapour is used as the stripping medium in the purification zone.

3. A process according to claim 1 or 2, characterised in that the stripping medium is produced in the purification zone by boiling and evaporating vapour condensate.

4. A process according to any one of claims 1 to 3, characterised in that the vapour condensate is led into the purification zone at a temperature which is 0 to 10°C below the temperature of ebullition.

5. A process according to any one of claims 2 to 4, characterised in that the amount of water vapour which is led into the purification zone corresponds to 1 to 20 % by weight of the amount of condensate.

6. A process according to any one of claims 1 to 5, characterised in that the vapour condensate is flashed into the purification zone.

7. A process according to any one of claims 1 to 6, characterised in that the stripping medium which contains impurities and which is taken off from the purification zone is subjected to a thermal treatment.

8. A process according to any one of claims 1 to 6, characterised in that the stripping medium which contains impurities and which is taken off from the purification zone is purified over activated carbon or activated coke.

9. A process according to any one of claims 1 to 6, characterised in that the stripping medium which contains impurities and which is taken off from the purification zone is condensed, and the condensate which is thus formed is admixed with the dried solid.

10. A process according to claim 8, characterised in that the stripping medium which is purified over activated carbon or activated coke is water vapour which is fed into the drying process.

## Revendications

1. Procédé de séchage d'un solide aqueux dans un lit fluidisé chauffé indirectement par au moins un dispositif à échangeur de chaleur, qui consiste à soutirer du lit fluidisé des buées riches en vapeur d'eau et contenant des impuretés et à envoyer une partie des buées comme fluide de fluidisation dans le lit fluidisé, à refroidir le reste ou une autre partie des buées en formant du condensat de buées contenant les impuretés, caractérisé en ce qu'il consiste à mettre au moins une partie du condensat de buée en contact direct avec un fluide d'entraînement sous forme de gaz ou de vapeur dans une zone d'épuration et à soutirer de la zone d'épuration du condensat partiellement épuré et du fluide d'entraînement contenant les impuretés.

2. Procédé suivant la revendication 1, caractérisé en ce qu'il consiste à utiliser comme fluide d'entraînement dans la zone d'épuration de la vapeur d'eau.

3. Procédé suivant la revendication 1 ou 2, caractérisé en ce qu'il consiste à produire le fluide d'entraînement en faisant bouillir et en évaporant du condensat de buée dans la zone d'épuration.

4. Procédé suivant l'une des revendications 1 à 3, caractérisé en ce qu'il consiste à envoyer le condensat de buée à la zone d'épuration à une température inférieure de 0 à 10°C au point d'ébullition.

5. Procédé suivant l'une des revendications 2 à 4, caractérisé en ce que la quantité de vapeur d'eau qui est envoyée à la zone d'épuration représente de 1 à 20 % du poids du condensat.

6. Procédé suivant l'une des revendications 1 à 5, caractérisé en ce qu'il consiste à détendre le condensat de buée dans la zone d'épuration.

7. Procédé suivant l'une des revendications 1 à 6, caractérisé en ce qu'il consiste à soumettre le fluide d'entraînement contenant des impuretés et soutiré de la zone d'épuration à un traitement thermique.

8. Procédé suivant l'une des revendications 1 à 6, caractérisé en ce qu'il consiste à épurer le fluide d'entraînement contenant des impuretés et soutiré de la zone d'épuration sur du charbon actif ou du coke actif.

9. Procédé suivant l'une des revendications 1 à 6, caractérisé en ce qu'il consiste à condenser le fluide d'entraînement contenant des impuretés et soutiré de la zone d'épuration et à mélanger le condensat ainsi formé à la matière solide séchée.

10. Procédé suivant la revendication 8, caractérisé en ce que le fluide d'entraînement épuré sur du charbon actif ou du coke actif est de la vapeur d'eau que l'on envoie au procédé de séchage.
